# EUROPÄISCHE PATENTSCHRIFT

(11) **EP 3 636 834 B1**
(45) Veröffentlichungstag und Bekanntmachung des Hinweises auf die Patenterteilung: **30.06.2021**
(21) Anmeldenummer: 18000798.1
(22) Anmeldetag: 08.10.2018
(51) Int. Cl.: E01B 27/02

(54) **VERFAHREN ZUM ERSTELLEN EINER NEUBAUTRASSE FÜR EINE BAHNSTRECKE**
METHOD FOR CREATING A NEW BUILDING LINE LAYOUT FOR A STRETCH OF TRACK
PROCÉDÉ DE CRÉATION D'UNE NOUVELLE PISTE POUR UNE VOIE FERRÉE

(43) Veröffentlichungstag der Anmeldung: 15.04.2020
(73) Patentinhaber: Zürcher Holding GmbH, 77974 Meißenheim (DE)
(72) Erfinder: Zürcher, Ralf, 77974 Meissenheim (DE)
(74) Vertreter: Mehl-Mikus, Claudia

(56) Entgegenhaltungen:
- DE-A1- 3 607 245
- DE-A1- 3 834 313
- DE-A1- 19 935 598
- DE-U1-202005 004 049

## Beschreibung

Die Erfindung betrifft ein Verfahren zum Erstellen einer Neubautrasse für eine zumindest eingleisige Bahnstrecke bei ausgangsmäßig nicht vorhandenem Gleis.

Aus dem Stand der Technik ist bekannt, dass für die Herstellung einer Gleistrasse unterschiedliche Materialien in variablen Breiten und Stärken, je nach vorgegebenem Querprofil der Bahntrasse, benötigt und eingebaut werden. Diese Schichten bestehen aus einer Tragschicht, der sogenannten Planumsschutzschicht (im folgenden PSS oder PS-Schicht abgekürzt), die aus Kies-Sand-Mischungen unterschiedlicher Zusammensetzungen oder gegebenenfalls aus Asphalt besteht, und aus einer Schotterschicht, die aus Schottergesteinen (Hartgestein, z. B. Granit) einer bestimmten Körnungsfraktion besteht.

Der regelkonforme Einbau dieser Gleisunterlage erfolgt auf einem Erdplanum, das aus tragfähigem Untergrund, z. B. Kies oder Gestein besteht. Die Stärke und die Querprofilausbildung der einzelnen PS- und Schotterschichten können hierbei sehr unterschiedlich sein. Gleistrassen können hierbei aus einem Einzelgleis oder mehreren, zumindest im Wesentlichen parallelen Gleisen bestehen.

Bislang werden die Materialien für eine neue Bahntrasse, die PS-Schicht und Schotterschicht umfasst, je nach Örtlichkeit bei nicht vorhandenem Gleis mit Lastkraftwagen antransportiert und abgeladen. Dies kann auch mit einem Bahnwagen erfolgen, wenn in der Nähe der Neubaustrecke bereits ein Gleis vorhanden ist. Nach der Abladung der Materialien werden diese nach Höhen-, Breiten- und Querprofilvorgabe der Anlagenplanung lagenweise eingebaut und verdichtet. Der Einbau der einzelnen Lagen erfolgt hierbei in getrennten Arbeitsgängen. Zuerst muss die PS-Schicht aus Kies-Sand-Gemisch eingebaut werden. In einzelnen Fällen, z. B. in der Schweiz, kann diese PS-Schicht auch aus Asphalt bestehen.

Nach dem profilgerechten Einbau der PS-Schicht erfolgt in einem getrennten Arbeitsgang der Einbau der Schotterschicht für den Bereich von Oberkante PS-Schicht bis zur vorgesehenen Unterkante Schwellen des neu zu verlegenden Gleises. Häufig erfolgt der Einbau der neuen PS- und Schotterschichten mit marktüblichen Baumaschinen und Geräten auf unterschiedliche Weise, die von den Örtlichkeiten und der Bauvariante abhängig ist.

Die Einbauleistung für die PS- und Schotterschichten kann mittels Lastkraftwagen, Bagger, Raupe, Walze, Einbaufertiger oder dergleichen erfolgen, wobei zu beachten ist, dass die fertige PS-Schicht vor Aufbringung der Schotterschicht keine Unebenheiten aufweisen darf und daher nicht mit Lastkraftwagen bzw. jeglichem radbereiften Fahrzeug befahren werden darf.

Daher offenbart DE 38 34 313 A1 ein Verfahren zum Erstellen einer Gleistrasse, bei dem mittels eines Schotterfertigers eine Schotterschicht und mittels vorausfahrenden PSS-Finishers eine vorgefertigte PS-Schicht gefinished werden. Beide Fertiger haben ein Raupenfahrwerk, um die PS-Schicht nicht zu beschädigen. Der PSS-Finisher weist von vorne gesehen einen Aufgabebunker auf, von dem sich ein Förderband zu dem Schotterfertiger erstreckt. Der Aufgabebunker kann von einem Lastkraftwagen mit Schotter beschickt werden, da die hierzu befahrene Strecke der vorgefertigten PS-Schicht im Folgenden durch den PSS-Finisher geglättet und ggf. verdichtet wird.

Alternativ dazu können, sofern vorhanden, zur Materialzufuhr vorhandene Gleise oder Wege genutzt werden, die neben der zu erstellenden Gleistrasse bereits vorliegen. Ferner können spezielle komplexe Gleistrassenbauzüge eingesetzt werden, die vor Kopf PS-Schicht und Schotterschicht einbauen und darauf das Gleis aufbringen, wobei diese Bauzüge am Kopf ein Fahrwerk zum Befahren des Unterbaus und im hinteren Bereich ein Schienenfahrwerk zum Befahren des neu verlegten Gleises aufweisen.

Hierzu beschreibt EP 2 295 638 B1 ein Verfahren und einen Arbeitswagen zum Erstellen eines Gleiskörpers, bei dem zunächst auf dem Trassenunterbau die Schienen abgelegt werden und durch den Arbeitswagen vor Kopf der Schotter auf den Trassenunterbau, dann die Schwellen auf den Schotter und schließlich die zuvor abgelegten, in den Arbeitswagen eingefädelten Schienen aufgebracht werden. Der Arbeitswagen weist dazu ein Raupenfahrwerk und am hinteren Ende ein Schienenfahrwerk auf und wird damit teilweise auf dem bereits fertigen Gleiskörper verfahren. Das Verfahren kann ferner vorsehen, unterhalb des Schotters zuvor eine PS-Schicht aufzubringen. Zum Aufbringen der PS- und Schotterschicht weist der Arbeitswagen hintereinander jeweils eine entsprechende Einbaueinrichtung vor dem Raupenfahrwerk auf, wobei die zum Einbau erforderlichen Materialien über Förderbänder von entsprechenden Materialwagen zugeführt werden, die in Arbeitsrichtung hinter dem Arbeitswagen angeordnet sind.

Auch EP 2 708 648 offenbart eine Vorrichtung zum Erstellen eines Gleises, bei der die zum Einbau der PS-Schicht und der Schotterschicht erforderlichen Materialien über Förderbänder von Materialwagen zugeführt werden, die in Arbeitsrichtung hinter der Vorrichtung zum Erstellen des Gleises angeordnet sind, die dort aus vorlaufenden, separaten und entkoppelten Einbaufertigern besteht, die ein Rad- oder Raupenfahrwerk aufweisen, hinter dem jeweils die Einbaueinrichtung für die PS-Schicht bzw. die Schotterschicht angeordnet ist.

Mit derartigen Vorrichtungen lässt sich zwar eine neue Bahntrasse, die PS-Schicht und Schotterschicht umfasst, in einem einzigen kontinuierlichen Arbeitsvorgang erstellen, allerdings sind diese komplexen Bauzüge, die zudem eine Vielzahl von Materialwagen und entsprechende Förderlogistik zur Materialzufuhr erfordern, im Vergleich zu herkömmlichen Bauweisen, bei denen die PS-Schicht und die Schotterschicht in getrennten Arbeitsgängen nacheinander mit üblichen Maschinen und Geräten erstellt werden, deutlich kostenintensiver.

Auf dem Gebiet des Straßenbaus ist aus DE 199 35 598 A1 ein Einbauzug zur Herstellung von Kompaktasphalt bekannt, der eine Binder- und Deckschicht gleichzeitig einbaut, um eine festere Verbindung der Deckschicht mit der Binderschicht zu erreichen. Der Einbauzug weist einen Straßenfertiger für eine bitumöse Binderschicht und unmittelbar dahinter einen Straßenfertiger für eine bitumöse Deckschicht auf, die beide mit Raupenfahrwerk ausgestattet sind. Vor dem Straßenfertiger für die Binderschicht wird eine Annahme- und Verteilereinheit für Baumaterial betrieben, die von LKWs beschickt werden kann. Von der Annahme- und Verteilereinheit erstreckt sich jeweils eine Fördereinrichtung zu dem Straßenfertiger für die Bindeschicht und zu dem Straßenfertiger für die Deckschicht, um diese mit Baumaterial zu versorgen.

Ausgehend von diesem Stand der Technik ist es Aufgabe der vorliegenden Erfindung, ein vereinfachtes, schnelleres und kostengünstigeres kontinuierliches Verfahren zum Erstellen der PS- und Schotterschicht einer Neubautrasse bereitzustellen, ohne dass eine während des Baus erstellte PS-Schicht beschädigt würde und ohne dass es nötig wird, Parallelwege oder -gleise zu nutzen.

Diese Aufgabe wird durch ein Verfahren mit den Merkmalen des Anspruchs 1 gelöst.

Weiterbildungen des Verfahrens sind in den Unteransprüchen ausgeführt.

Das erfindungsgemäße Verfahren bezieht sich auf das Erstellen einer Neubautrasse für eine zumindest eingleisige Bahnstrecke bei ausgangsmäßig nicht vorhandenem Gleis. "Ausgangsmäßig nicht vorhandenem Gleis" bezieht sich auf den Zustand der geplanten Neubaustrecke vor Beginn des Verfahrens, d. h. das Verfahren kommt bei einer Ausgangssituation zum Einsatz, in der entlang der geplanten Neubautrasse kein bestehendes Bahngleis verläuft.

Mit anderen Worten, es handelt sich um ein Verfahren zum Erst-Errichten eines zumindest eingleisigen Bahnstreckenunterbaus, wobei unter "Unterbau" im vorliegenden Fall die auf dem Erdplanum aufgebaute PS-Schicht und die darauf aufgebaute Schotterschicht bzw. Schotterbettung verstanden wird. Das Verfahren bezieht sich nicht auf eine Sanierung dieser Schichten bei einer bestehenden Bahnstrecke.

Eine erste Ausführungsform des erfindungsgemäßen Verfahrens, bei dem die PS-Schicht auf dem Erdplanum und die Schotterschicht auf der PS-Schicht in einer Arbeitsrichtung in einem kontinuierlichen Arbeitsablauf aufgebaut werden, umfasst, dass das Aufbauen der PS-Schicht von einem Planumsschutzschichtfertiger (PSS-Fertiger) und das Aufbauen der Schotterschicht von einem Schotterbettfertiger durchgeführt werden. Der Schotterbettfertiger wird in einem vorbestimmten Abstand in Bezug auf die Arbeitsrichtung hinter dem PSS-Fertiger auf der PS-Schicht betrieben, die von dem PSS-Fertiger aufgebaut wurde. Um die PS-Schicht nicht zu beschädigen, wird ein mit einem Ketten- oder Raupenfahrwerk ausgestatteter Schotterbettfertiger eingesetzt. Damit die beiden Einbaufertiger die beiden Schichten gleichzeitig und kontinuierlich aufbauen, umfasst das Verfahren ferner das Zuführen der zum Aufbau der PS-Schicht und der Schotterschicht erforderlichen Materialien von einem oder mehreren Bunkerwagen zu dem PSS-Fertiger und dem Schotterbettfertiger, wobei entsprechend zugeordnete Fördereinrichtungen genutzt werden, die sich von dem (oder den) Bunkerwagen jeweils zu dem PSS-Fertiger und dem Schotterbettfertiger erstrecken. Der oder die Bunkerwagen werden dabei in einem vorbestimmten Abstand in Bezug auf die Arbeitsrichtung vor dem PSS-Fertiger betrieben, d. h. mit derselben Geschwindigkeit wie der PSS-Fertiger und der Schotterbettfertiger in einem kontinuierlichen Arbeitsablauf in Arbeitsrichtung vorwärtsbewegt, während die Materialzufuhr von dem Bunkerwagen über die Fördereinrichtungen zu den Einbaufertigern in entgegengesetzter Richtung erfolgt.

Damit werden beim erfindungsgemäßen Verfahren an sich bekannte Einbaufertiger für die PS-Schicht und die Schotterschicht nun in Verbindung mit Bunkerwagen und Fördereinrichtungen in einer vorteilhaften Arbeitskonstellation genutzt, die das Erstellen einer Neubautrasse bei ausgangsmäßig nicht vorhandenem Gleis in einem kontinuierlichen Arbeitsablauf bei gleichzeitigem Aufbau von PS-Schicht und Schotterschicht im Vergleich zum Stand der Technik nicht nur deutlich vereinfacht und dabei schneller, sondern auch kostengünstiger ermöglicht, da auf komplexe Maschinenzüge verzichtet werden kann, die auf eine Materialzufuhr von gleisgebundenen Materialwagen angewiesen sind. Eine Beschädigung der PS-Schicht durch den Schotterbettfertiger wird vermieden, indem der Schotterbettfertiger ein Ketten- oder Raupenfahrwerk aufweist. Vorzugsweise können auch PSS-Fertiger und Bunkerwagen, die das Erdplanum befahren, ein Ketten- oder Raupenfahrwerk aufweisen, was insbesondere bei nasser Witterung von Vorteil ist.

Wenngleich die unterschiedlichen zum Aufbau der Schichten erforderlichen Materialien - z. B. für die PS-Schicht ein Kies-Sand-Gemisch oder gegebenenfalls Asphalt und für die Schotterschicht Schottergestein einer bestimmten Körnung - in einem einzigen Bunkerwagen vorgelegt sein können, der dazu entsprechend getrennte Abschnitte aufweisen kann, so kann in einer weiteren vorteilhaften Ausführungsform des erfindungsgemäßen Verfahrens vorgesehen sein, dass für jedes der unterschiedlichen Materialien ein eigener Bunkerwagen eingesetzt wird, d. h., dass das für die PS-Schicht erforderliche Material auf einem ersten Bunkerwagen und das für die Schotterschicht erforderliche Material auf einem zweiten Bunkerwagen bevorratet werden. Das für die PS-Schicht erforderliche Material wird dann von dem ersten Bunkerwagen über die zugeordnete Fördereinrichtung zu einer Aufnahmevorrichtung des PSS-Fertigers transportiert. Entsprechend wird das für die Schotterschicht erforderliche Material von dem zweiten Bunkerwagen, der neben dem ersten Bunkerwagen betrieben wird, über die zugeordnete Fördereinrichtung zu einer Aufnahmevorrichtung des Schotterbettfertigers transportiert.

In einer besonders vorteilhaften Weiterbildung des Verfahrens ist vorgesehen, dass zum Erstellen einer Neubautrasse für eine zweigleisige oder mehrgleisige Bahnstrecke für jedes zu bauende Streckengleis jeweils ein Schotterbettfertiger eingesetzt wird. Da die zwei oder mehr Schotterbettfertiger nebeneinander eingesetzt werden, werden die Schotterbetten der Neubautrasse für die zwei- oder mehrgleisige Bahnstrecke gleichzeitig gefertigt. Je nach Breite der Neubautrasse kann dabei ein einziger PSS-Fertiger ausreichend sein, hinter dem die zwei oder mehr Schotterbettfertiger die Schotterbetten auf der PS-Schicht nebeneinander aufbauen. Jedem Schotterbettfertiger wird dabei über eine entsprechend zugeordnete Fördereinrichtung das zum Aufbau der jeweiligen Schotterschicht erforderliche Material von dem zumindest einen Bunkerwagen zugeführt; vorzugsweise ist jedoch für jeden Schotterbettfertiger ein eigener Bunkerwagen vorgesehen, von dem sich jeweils eine Fördereinrichtung vorbei an dem PSS-Fertiger bis zu dem zugeordneten Schotterbettfertiger erstreckt. Die entsprechend den zwei oder mehr Schotterbettfertigern eingesetzten zwei oder mehr Bunkerwagen werden vorzugsweise nebeneinander und neben dem Bunkerwagen angeordnet, der dem PSS-Fertiger zugeordnet ist. Alternativ zum parallelen Einsatz von z. B. zwei Schotterbettfertigern nebeneinander zum Erstellen der Schotterbetten einer zweigleisigen Bahnstrecke kann eine Verfahrensvariante die Nutzung eines speziellen Schotterbettfertigers vorsehen, der zwei Einbauvorrichtungen aufweist, die nebeneinander zum Einbau der zwei parallelen Schotterschichten angeordnet sind.

Gegebenenfalls kann - abhängig von der vorgesehenen Anzahl der Gleisstrecken und deren Spurbreite bzw. der vorgesehenen Gesamtbreite der Neubautrasse - auch mehr als ein PSS-Fertiger erforderlich sein. Dann können in einer Weiterbildung des erfindungsgemäßen Verfahrens auch zwei oder mehr PSS-Fertiger nebeneinander eingesetzt werden, denen das erforderliche Material von dem vorlaufenden Bunkerwagen, vorzugsweise jeweils von einem eigenen vorlaufenden Bunkerwagen, über eine zugeordnete Fördereinrichtung zugeführt wird.

Das Einbauen der für die PS-Schicht und die Schotterschicht erforderlichen Materialien erfolgt jeweils durch eine Einbauvorrichtung des PSS-Fertigers und des Schotterbettfertigers, wobei die Einbauvorrichtung des PSS-Fertigers die PS-Schicht und die Einbauvorrichtung des Schotterbettfertigers die Schotterschicht jeweils gemäß eines für die PS-Schicht und die Schotterschicht vorbestimmten Profils einbaut. Das jeweilige Profil kann Vorgaben für z. B. Höhe, Breite, Form, Lage und Neigung der jeweiligen Schicht umfassen.

Eine weitere Ausführungsform des erfindungsgemäßen Verfahrens bezieht sich auf die Verknüpfung und Automatisierung der Arbeitsabläufe des Verfahrens und umfasst das Vermessen, Nivellieren und Erfassen der Höhen und Seitenlagen des Erdplanums, und das Berücksichtigen dieser Höhen und Seitenlagen des Erdplanums bei der Vorbestimmung des jeweiligen Profils der PS-Schicht und der Schotterschicht. Vorzugsweise können zum Vermessen, Nivellieren und Erfassen der Höhen und Seitenlagen des Erdplanums Vermessungs- und Nivelliereinrichtungen eingesetzt werden, die über zumindest eine Steuerungsvorrichtung mit der jeweiligen Einbauvorrichtung verknüpft sind, sodass das Einbauen der PS-Schicht und der Schotterschicht mit dem jeweils vorbestimmten Profil automatisiert erfolgt.

Die Vermessung erfolgt meist über eine zuvor am Seitenrand eingemessene Leitschnur, bei der es sich beispielsweise um eine Drahtschnur handeln kann. Die Leitschnur wird als Tastleitung für die Einbaufertiger verwendet, die das Maß dort während der Vorwärtsbewegung laufend abgreifen. Eine dazu alternative Verfahrensvariante kann eine Laserpunkt gesteuerte Richtungsleitung vorsehen.

Die Automatisierung der Verfahrensabläufe wird durch den Einsatz der vorlaufenden Bunkerwagen ermöglicht, die für eine kontinuierliche Materialzufuhr nicht nur beim Aufbau der Schotterschicht sondern auch beim Aufbau der PS-Schicht sorgen. Dabei werden Materialanschüttungen vermieden, die zur Materialzufuhr im Stand der Technik bei separatem Aufbau der PS-Schicht und der Schotterschicht in diskontinuierlicher Arbeitsweise verwendet wurden. Die diskontinuierliche Materialzufuhr per Anschüttungen bedingt immer wieder neue Ansatzpunkte beim Einbau der Schichten, um das gewünschte Profil zu erhalten, was mit dem erfindungsgemäßen Verfahren ebenfalls vermieden wird. Vorteilhaft kann daher durch das erfindungsgemäße Verfahren die lagenweise Kontinuität und Homogenität der PS-Schicht und der Schotterschicht einfacher erreicht werden.

Damit das Verfahren in einem gleichmäßig kontinuierlichen Arbeitsablauf durchgeführt werden kann, sieht eine weitere Weiterbildung des erfindungsgemäßen Verfahrens vor, dass zum einen eine Fahrgeschwindigkeit des PSS-Fertigers, des Schotterbettfertigers und des zumindest einen Bunkerwagens aufeinander abgestimmt sind, sodass die Einbaufertiger und die Bunkerwagen im Wesentlichen mit der gleichen Geschwindigkeit vorwärts bewegt werden. Durch geeignete Wahl der Abstände, die zwischen dem Schotterbettfertiger und dem PSS-Fertiger sowie dem PSS-Fertiger und dem Bunkerwagen vorbestimmt sind, sind gewisse Schwankungen akzeptabel und ausgleichbar, solange sich das Abwurfende jeder Fördereinrichtung über der Aufnahmevorrichtung des zugeordneten Fertigers befindet. Erstreckt sich die Aufnahmevorrichtung über eine größere Fläche des Fertigers, sind auch hier ausreichend Toleranzen für Schwankungen gegeben. Vorzugsweise werden die vorlaufenden Bunkerwagen separat von den Einbaufertigern betrieben und haben dementsprechend einen eigenen Antrieb. Bei operativer Kopplung der Antriebe von Bunkerwagen und Einbaufertigern zur Anpassung auf die gleiche Geschwindigkeit, mit der die Bunkerwagen und die Einbaufertiger vorwärts bewegt werden, kann die Fördereinrichtung zwischen dem jeweiligen Einbaufertiger und dem zugeordneten Bunkerwagen gegebenenfalls eine feste Verbindung oder Auflage haben.

Ferner umfasst das Verfahren in dieser Weiterbildung das Abstimmen der Einbaugeschwindigkeiten des PSS-Fertigers und des Schotterbettfertigers aufeinander, sowie das Abstimmen der Fahrgeschwindigkeit des PSS-Fertigers, des Schotterbettfertigers und des zumindest einen Bunkerwagens auf die Einbaugeschwindigkeiten des PSS-Fertigers und des Schotterbettfertigers. Ferner wird eine Fördergeschwindigkeit der Fördereinrichtungen auf die Einbaugeschwindigkeit des PSS-Fertigers und des Schotterbettfertigers abgestimmt. Dies kann vorzugsweise elektronisch gesteuert bzw. geregelt werden.

Zur Optimierung der eingebauten Schichten kann in einer weiteren Ausführungsform des erfindungsgemäßen Verfahrens ein zusätzliches Planieren und/oder Verdichten jeweils der aufgebauten PS-Schicht und/oder Schotterschicht erfolgen, wofür eine entsprechende Planier- und/oder Verdichtvorrichtung eingesetzt werden kann, die - in Bezug auf die Arbeitsrichtung - jeweils hinter der Einbauvorrichtung des PSS-Fertigers bzw. des Schotterbettfertigers angeordnet ist. Grundsätzlich erfolgen Planier- und Verdichtarbeiten bereits durch die Einbauvorrichtungen der Einbaufertiger; die zusätzlichen Planier-und Verdichteinheiten, die im Nachlauf zu den Einbaufertigern angeordnet sind, ermöglichen eine optionale bzw. nochmalige nachträgliche Bearbeitung des durch die Einbaufertiger eingebauten Materials.

Das Beschicken des zumindest einen Bunkerwagens mit den zum Aufbau der PS-Schicht und der Schotterschicht erforderlichen Materialien kann in einer bevorzugten Ausführungsform des erfindungsgemäßen Verfahrens durch einen oder mehrere Lastkraftwagen erfolgen, der den zumindest einen Bunkerwagen von vorne in Bezug auf die Arbeitsrichtung über das Erdplanum anfährt, das mit Radbereifung befahren werden darf. Die Materialanlieferung mit Lastkraftwagen ist mit deutlich weniger Kosten verbunden als die Verwendung von gleisgebundenen Materialwagen. Die Bunkerwagen sind vorzugsweise so ausgebildet, dass die Beschickung einfach durch Abkippen der Ladung des Lastkraftwagens erfolgen kann, der sich hierzu in Arbeitsrichtung vor den zu beschickenden Bunkerwagen platziert.

Es ist vorgesehen, dass die Vorwärtsbewegung des zu beschickenden Bunkerwagens - und entsprechend der übrigen Bunkerwagen und Einbaufertiger - während des Andockens und Abkippens des Lastkraftwagens an den zu beschickenden Bunkerwagen beibehalten wird, sodass das Verfahren in Arbeitsrichtung auch während der Beschickung des Bunkerwagens kontinuierlich fortgesetzt wird. Dazu wird nach Andockung des Lastkraftwagens an den zu beschickenden Bunkerwagen und Beginn des Entladevorganges der Lastkraftwagen in den Leerlauf geschaltet, sodass der Lastkraftwagen bis zur vollständigen Entladung im Arbeitsprozess mitgeschoben wird.

Eine Vorrichtung zum Erstellen einer Neubautrasse für eine zumindest eingleisige Bahnstrecke bzw. zum Ersterrichten eines zumindest eingleisigen Bahnstreckenunterbaus bei ausgangsmäßig nicht vorhandenem Gleis, die das erfindungsgemäße Verfahren ausführen kann, weist in einer bestimmten Arbeitskonstellation zumindest einen PSS-Fertiger, zumindest einen Schotterbettfertiger, der mit einem Ketten- oder Raupenfahrwerk zum Befahren der PS-Schicht ausgestattet ist, zumindest einen Bunkerwagen und Fördereinrichtungen auf, die dem PSS-Fertiger und dem Schotterbettfertiger zugeordnet sind. In der Arbeitskonstellation ist der Schotterbettfertiger in einem vorbestimmten Abstand in Bezug auf eine Arbeitsrichtung hinter dem PSS-Fertiger betreibbar, der Bunkerwagen ist in einem vorbestimmten Abstand in Bezug auf die Arbeitsrichtung vor dem PSS-Fertiger betreibbar, und die Fördereinrichtungen erstrecken sich von dem zumindest einen Bunkerwagen entsprechend der Zuordnung jeweils zu dem PSS-Fertiger und zu dem Schotterbettfertiger.

Die Fördereinrichtungen der Vorrichtung können vorzugsweise Förderbänder bzw. Gurtförderer sein; es sind aber auch andere Fördereinrichtungen wie beispielsweise Schneckenförderer, Trogkettenförderer oder Becherwerke denkbar.

In einer bevorzugten Ausführungsform weist die Vorrichtung zumindest zwei Bunkerwagen auf, die nebeneinander betreibbar sind, wobei ein erster Bunkerwagen dem PSS-Fertiger zugeordnet ist, und ein zweiter Bunkerwagen dem Schotterbettfertiger zugeordnet ist. Dabei haben der PSS-Fertiger und der Schotterbettfertiger jeweils eine Aufnahmevorrichtung, die beispielsweise einfach kastenförmig ohne Deckel, aber mit großer Öffnungsfläche ausgeführt sein kann. Zu dieser Aufnahmevorrichtung bzw. genauer zu deren Öffnungsfläche erstreckt sich die jeweils zugeordnete Fördereinrichtung von dem ersten Bunkerwagen und dem zweiten Bunkerwagen entsprechend der Zuordnung. Dabei kann vorgesehen sein, dass jede Fördereinrichtung an dem zugeordneten Einbaufertiger eine feste Verbindung oder Auflage haben kann - das Abwurfende einer jeden Fördereinrichtung kann aber auch ohne feste Verbindung oder Auflage oberhalb der jeweiligen Aufnahmevorrichtung positioniert sein. In einer besonderen Weiterbildung können die Fördereinrichtungen dabei in Länge, Lage und/oder Winkelposition verstellbar ausgebildet sein, sodass ein Abwurfende der Fördereinrichtung in Bezug zu der Aufnahmevorrichtung variabel positionierbar ist. Hierdurch können einerseits unterschiedliche Einbaufertiger in einer Vorrichtung eingesetzt werden, indem sich das Abwurfende der Fördereinrichtung immer passend ausrichten lässt, und zum anderen kann der vorbestimmte Abstand des Einbaufertigers zu dem Bunkerwagen variiert werden. Zudem kann eine verstellbare Fördereinrichtung auch dazu genutzt werden, dass das Abwurfende unabhängig von dem Verlauf der Bahnstrecke und der Topographie immer über der Aufnahmevorrichtung positioniert ist, d. h. auch in Kurven oder Wellen im Streckenverlauf.

In einer Weiterbildung kann die Vorrichtung für jedes zu bauende Streckengleis jeweils einen Schotterbettfertiger aufweisen, wobei zwei oder mehr Schotterbettfertiger in der Arbeitskonstellation nebeneinander betreibbar sind. Vorzugsweise kann die Vorrichtung für jeden Schotterbettfertiger jeweils einen zugeordneten Bunkerwagen aufweisen, wodurch die Fördereinrichtungen einfach parallel zur Arbeitsrichtung verlaufen können und sich von jedem Bunkerwagen zu dem zugeordneten Schotterbettfertiger erstrecken. Optional kann die Vorrichtung in Abhängigkeit einer Breite der Neubautrasse auch mehr als einen PSS-Fertiger aufweisen, wobei auch die PSS-Fertiger in der Arbeitskonstellation nebeneinander betreibbar und vorzugsweise jeweils einem eigenen Bunkerwagen zugeordnet sind. Eine alternative Arbeitskonstellation sieht anstelle von z. B. zwei oder mehr Schotterbettfertigern nebeneinander einen speziellen Schotterbettfertiger vor, der entsprechend den einzubauenden Gleisstrecken zwei oder mehr Einbauvorrichtungen aufweist, die nebeneinander zum Einbau der parallelen Schotterschichten angeordnet sind. Ein solcher spezieller Schotterbettfertiger kann für jede Einbauvorrichtung eine eigene Aufnahmevorrichtung aufweisen, der Material von jeweils einem zugeordneten Bunkerwagen über eine entsprechende Fördereinrichtung zugeführt wird. Weist dieser spezielle Schotterbettfertiger nur eine Aufnahmevorrichtung auf, die beide Einbauvorrichtungen mit Schotter versorgt, kann die Materialzufuhr von einem einzigen zugeordneten Bunkerwagen über entsprechend eine Fördervorrichtung in die einzige Aufnahmevorrichtung erfolgen.

Der PSS-Fertiger und der Schotterbettfertiger weisen jeweils eine Einbauvorrichtung auf, die in einer bevorzugten Ausführungsform der Vorrichtung jeweils dazu ausgebildet ist, die PS-Schicht und die Schotterschicht gemäß jeweils eines für die PS-Schicht und die Schotterschicht vorbestimmten Profils, das Höhe, Breite, Form, Lage und Neigung umfassen kann, aufzubauen. Zur Automatisierung kann die Vorrichtung dabei gegebenenfalls ferner Vermessungs- und Nivelliereinrichtungen zum Vermessen, Nivellieren und Erfassen der Höhen und Seitenlagen des Erdplanums aufweisen, die über zumindest eine Steuerungsvorrichtung mit der jeweiligen Einbauvorrichtung verknüpft sind, um das Einbauprofil vorzubestimmen, das die jeweilige einzubauende Schicht aufweisen soll. Als beispielhafte Vermessungs- und Nivelliereinrichtung kann jeder Einbaufertiger eine Tastvorrichtung aufweisen, um eine zuvor am Seitenrand der Neubautrasse eingemessene Leitschnur abzutasten. Ein weiteres Beispiel für eine Vermessungs- und Nivelliereinrichtung kann eine Laserpunkt gesteuerte Richtungsleitung verwenden.

In einer weiteren Ausführungsform der Vorrichtung können zumindest die Antriebe des PSS-Fertigers, des Schotterbettfertigers und des zumindest einen Bunkerwagens und die Einbauvorrichtungen sowie die Fördereinrichtungen elektronisch, ggf. über eine Steuer- bzw. Regelungsvorrichtung, zur Automatisierung der Arbeitsabläufe miteinander verknüpft sein, um insbesondere eine Fahrgeschwindigkeit des PSS-Fertigers, des Schotterbettfertigers und des zumindest einen Bunkerwagens und eine Einbaugeschwindigkeit des PSS-Fertigers und des Schotterbettfertigers aufeinander abzustimmen. Ferner kann, vorzugsweise ebenfalls über die Steuer- bzw. Regelungsvorrichtung, eine Fördergeschwindigkeit der Fördereinrichtungen auf die Einbaugeschwindigkeit des PSS-Fertigers und des Schotterbettfertigers abgestimmt sein.

Eine weitere Ausführungsform der Vorrichtung sieht vor, dass der PSS-Fertiger eine zusätzliche Planier- und/oder Verdichtvorrichtung aufweisen kann, die zum zusätzlichen bzw. nochmaligen nachträglichen Planieren und/oder Verdichten der eingebauten PS-Schicht in Bezug auf die Arbeitsrichtung hinter der Einbauvorrichtung des PSS-Fertigers angeordnet ist. Alternativ oder zusätzlich kann auch der Schotterbettfertiger der Vorrichtung eine zusätzliche Planier- und/oder Verdichtvorrichtung aufweisen, die entsprechend in Bezug auf die Arbeitsrichtung hinter der Einbauvorrichtung des Schotterbettfertigers angeordnet ist.

Ferner bezieht sich eine Weiterbildung darauf, dass die Vorrichtung zumindest einen Lastkraftwagen aufweist, der in der Arbeitskonstellation in Bezug auf die Arbeitsrichtung vor dem zumindest einen Bunkerwagen betreibbar ist, um die Bunkerwagen mit dem jeweiligen Material zu beschicken.

Weitere Ausführungsformen sowie einige der Vorteile, die mit diesen und weiteren Ausführungsformen verbunden sind, werden durch die nachfolgende ausführliche Beschreibung unter Bezug auf die begleitenden Figuren deutlich und besser verständlich. Gegenstände oder Teile derselben, die im Wesentlichen gleich oder ähnlich sind, können mit denselben Bezugszeichen versehen sein. Die Figuren sind lediglich eine schematische Darstellung einer Ausführungsform der Erfindung.

Dabei zeigen:
- **Fig. 1**: a) eine schematische Seitenansicht und b) eine Draufsicht auf eine Vorrichtung in Arbeitskonstellation zur Ausführung eines erfindungsgemäßen Verfahrens für eine eingleisige Strecke vor Beschickung der Bunkerwagen,
- **Fig. 2**: a) eine schematische Seitenansicht und b) eine Draufsicht auf die Vorrichtung aus Fig. 1 während der Beschickung der Bunkerwagen,
- **Fig. 3**: a) eine schematische Seitenansicht und b) eine Draufsicht auf eine Vorrichtung in Arbeitskonstellation zur Ausführung eines erfindungsgemäßen Verfahrens mit alternativer Anordnung der Fördereinrichtung für eine eingleisige Strecke vor Beschickung der Bunkerwagen,
- **Fig. 4**: a) eine schematische Seitenansicht und b) eine Draufsicht auf die Vorrichtung aus Fig. 3 während der Beschickung der Bunkerwagen,
- **Fig. 5**: a) eine schematische Seitenansicht und b) eine Draufsicht auf eine Vorrichtung in Arbeitskonstellation zur Ausführung eines erfindungsgemäßen Verfahrens für eine zweigleisige Strecke vor Beschickung der Bunkerwagen,
- **Fig. 6**: a) eine schematische Seitenansicht und b) eine Draufsicht auf die Vorrichtung aus Fig. 5 während der Beschickung der Bunkerwagen,
- **Fig. 7**: a) eine schematische Seitenansicht auf eine erstellte Neubautrasse mit Gleis und zwei Draufsichten b) auf eine eingleisige und c) auf eine zweigleisige erstellte Neubautrasse mit Gleisen,
- **Fig. 8**: a) eine schematische Seitenansicht und b) eine Draufsicht auf eine Vorrichtung in Arbeitskonstellation zur Ausführung eines erfindungsgemäßen Verfahrens mit einem PSS-Fertiger mit Planier-/Verdichtvorrichtung für eine zweigleisige Strecke vor Beschickung der Bunkerwagen,
- **Fig. 9**: a) eine schematische Seitenansicht und b) eine Draufsicht auf die Vorrichtung aus Fig. 8 während der Beschickung der Bunkerwagen,
- **Fig. 10**: a) eine schematische Seitenansicht und b) eine Draufsicht auf eine Vorrichtung in Arbeitskonstellation zur Ausführung eines erfindungsgemäßen Verfahrens mit einem PSS-Fertiger und Schotterfertiger mit Planier-/Verdichtvorrichtungen für eine zweigleisige Strecke vor Beschickung der Bunkerwagen,
- **Fig. 11**: a) eine schematische Seitenansicht und b) eine Draufsicht auf die Vorrichtung aus Fig. 10 während der Beschickung der Bunkerwagen,
- **Fig. 12**: eine schematische Querschnittansicht durch eine eingleisige Neubautrasse,
- **Fig. 13**: eine schematische Querschnittansicht des Erdplanums für die eingleisige Neubautrasse aus Fig. 12 mit einer am Seitenrand angeordneten Leitschnur,
- **Fig. 14**: eine Draufsicht auf eine Vorrichtung in Arbeitskonstellation zur Ausführung eines erfindungsgemäßen Verfahrens für eine eingleisige Strecke mit einer am Seitenrand der Neubautrasse angeordneten Leitschnur.

Zum Neubau von Trassen für Gleisanlagen ist bislang erforderlich, zwei voneinander getrennte Arbeitsschritte für den Aufbau der PS-Schicht und Schotterschicht auszuführen, wenn keine komplexen gleisgebundenen Bauzüge genutzt werden, die den Aufbau der beiden Schichten mit speziellen Vorrichtungen vor Kopf erledigen, was mit hohen Kosten verbunden ist.

**Fig. 12** verdeutlicht in vereinfachter Darstellung den Aufbau einer eingleisigen Bahnstrecke 100, die die auf dem Erdplanum 1 aufgebaute Trasse aus PS-Schicht 2 und Schotterschicht 3 aufweist. In die Schotterbettung 3 eingelassen sind die Schwellen 4 (von denen in der Schnittdarstellung in **Fig. 12** eine zu sehen ist), auf denen die Schienen 5 befestigt sind. Das Erdplanum 1 bezeichnet die Oberfläche des Bodens, die hinsichtlich Ebenheit, Neigung und profilgerechter Lage entsprechend bearbeitet ist. Dabei ist zu sehen, dass das Erdplanum 1 dachförmig geneigt ist, um Oberflächenwasser sicher abführen zu können. Die auf dem Erdplanum 1 aufgebaute PS-Schicht 2 weist im dargestellten Beispiel ein Profil mit entsprechenden dachförmigen Neigungen auf, während die darauf aufgebaute Schotterschicht 3 ein davon abweichendes Profil mit einer annähernd ebenen Oberfläche für das Gleis aus Schwellen 4 und Schienen 5 aufweist.

Die dargestellten Profile der PS-Schicht 2 und Schotterschicht 3 sind beispielhaft zu verstehen. Modifikationen der zu erstellenden Neubautrasse mit davon abweichenden Profilen der Schichten hinsichtlich Schichtdicke, Schichtbreite und Schichtneigung sowie abweichende Höhen und Seitenlagen der Neubautrasse sind innerhalb des Schutzumfangs umfasst.

Das erfindungsgemäße Verfahren, das kostengünstig mit einer wie vorstehend beschriebenen Vorrichtung durchgeführt wird, ermöglicht nun das parallele Einbauen der PS- und Schotterschicht 2, 3, ohne Befahrung mit Radreifenfahrzeugen der neuen PS-Schicht 2, kontinuierlich in eine Arbeitsrichtung, was beispielhaft anhand der Ausführungsformen in den **Fig. 1 bis 11** gezeigt wird und mit gängigen Techniken, d. h. ohne die komplexen, teuren, gleisgebundenen Bauzüge, nicht möglich ist. Durch den erfindungsgemäßen kontinuierlichen Einbau ohne Befahrung mit radbereiften Fahrzeugen wird insbesondere die PS-Schicht 2 mit der erforderlichen Homogenität und dem vorgegebenen Profil quasi gleichzeitig mit der darauf aufgebauten Schotterschicht 3 erzeugt, die ebenfalls mit dem vorgegebenen Profil gleichmäßig bereitgestellt wird.

Bei dem erfindungsgemäßen Verfahren, das sich auf den gleichzeitigen Einbau der PS-Schicht 2 und der Schotterschicht 3 bezieht, erfolgt die Beschickung der Vorrichtung mit den einzubauenden Materialien K, S vom Erdplanum 1 aus, wie in den Figuren gezeigt wird. Die einzubauenden Materialien sind in den nachfolgenden Beispielen ein Sand-Kiesgemisch für die PSS und Gesteinsschotter für die Schotterschicht, sollen aber nicht darauf beschränkt sein. Ein alternatives Material für die PSS kann beispielsweise Asphalt sein.

**Fig. 1a,b** zeigt zur Beschickung einen Lastkraftwagen 15, der sich in Bezug auf die Arbeitsrichtung A vor den Bunkerwagen 10a, 10b befindet, in denen die Materialien K, S bevorratet werden. In der Arbeitskonstellation der Vorrichtung im erfindungsgemäße Verfahren befinden sich in der dargestellten Ausführungsform hinter den Bunkerwagen 10a, 10b ein PSS-Fertiger 20 und dahinter ein Schotterbettfertiger 30, die alle in annähernd konstanter Geschwindigkeit gleichmäßig in Arbeitsrichtung A vorwärts bewegt werden. Dabei befahren die Bunkerwagen 10a, 10b und der PSS-Fertiger 20, die hier je ein Kettenfahrwerk 11, 21 aufweisen, das Erdplanum 1, während die PS-Schicht 2 von dem PSS-Fertiger 20 auf dem Erdplanum 1 mittels der Einbauvorrichtung 22 aufgebaut wird, die dazu hinter dem Kettenfahrwerk 21 angeordnet ist. Der dem PSS-Fertiger 20 nachfolgende Schotterbettfertiger 30 befährt die neu eingebaute PS-Schicht 2 und weist dazu ein geeignetes Ketten- oder Raupenfahrwerk 31 auf, um eine Zerstörung der PS-Schicht 2 zu vermeiden. Die Schotterschicht 3 wird dabei parallel und ebenfalls kontinuierlich auf der PS-Schicht 2 durch den Schotterbettfertiger 30 aufgebaut, der dazu eine entsprechende Einbauvorrichtung 32 aufweist, die hinter dem Ketten- oder Raupenfahrwerk 31 angeordnet ist.

Beiden Einbaufertigern 20, 30 werden dabei kontinuierlich die erforderlichen Materialien K, S zugeführt, wobei das zum Einbau der PS-Schicht 2 erforderliche Material K, das z. B. ein Kies-Sand-Gemisch sein kann, dem PSS-Fertiger 20 über eine Fördereinrichtung 12a von einem zugeordneten Bunkerwagen 10a zugeführt wird, in dem das Material K bevorratet wird. Bunkerwagen 10a und die Fördereinrichtung 12a sind in der Seitenansicht verdeckt; dort ist lediglich das am Abwurfende der Fördereinrichtung 12a in den Aufnahmekasten 23 des PSS-Fertigers 20 herabfallende Material K zu sehen. Entsprechend wird das zum Einbau der Schotterschicht 3 erforderliche Material S, üblicherweise Gesteinsschotter einer bestimmten Körnung, dem Schotterbettfertiger 30 über eine weitere Fördereinrichtung 12b von einem zugeordneten Bunkerwagen 10b zugeführt, in dem das Material S bevorratet wird. Die Zufuhr der Materialien erfolgt demnach in einer Materialförderrichtung M, die der Arbeitsrichtung A entgegengesetzt ist und die Beschickung der Vorrichtung mit den Materialien K, S vom Erdplanum 1 mittels Lastkraftwagen 15 erlaubt, bei dem es sich im gezeigten Beispiel um einen Kipper handelt. Der Lastkraftwagen 15 wird vor dem zu beschickenden Bunkerwagen, hier der dem PSS-Fertiger 20 zugeordnete Bunkerwagen 10a, so platziert bzw. gefahren, dass - wie in **Fig. 2a,b** zu sehen ist - das in der Kippmulde des Lastkraftwagens 15 enthaltene Material beim Abkippen in den vorgesehenen Bunkerwagen 10a in Materialförderrichtung M überführt wird. Der kontinuierliche Einbau der PS-Schicht 2 und der Schotterschicht 3 wird hierbei nicht unterbrochen, da der Lastkraftwagen 15, der nach dem Andocken an den Bunkerwagen 10a in den Leerlauf geschaltet wurde, während des Abkippens von dem Bunkerwagen 10a vorwärts in Arbeitsrichtung A geschoben wird.

Zum Starten des erfindungsgemäßen Verfahrens, wenn zu Beginn nur das Erdplanum vorhanden ist, kann mit herkömmlichen Erdbaugeräten ein erster PSS-Streckenabschnitt, dessen Länge in etwa der Länge des Schotterbettfertigers entsprechen wird, als Start-Aufstandsfläche für die Gesamtanlage vorgefertigt werden. Auf diesem ersten PSS-Streckenabschnitt kann der Schotterbettfertiger zur Bildung der Arbeitskonstellation aufgenommen werden, indem vor diesem auf dem Erdplanum der PSS-Fertiger und die Bunkerwagen mit den jeweiligen Fördereinrichtungen angeordnet werden, um das erfindungsgemäße Verfahren mit den parallel arbeitenden Komponenten der Gesamtarbeitskonstellation aus PSS-Fertiger, Schotterbettfertiger und Bunkerwagen gleichzeitig zu starten.

Die Fördereinrichtungen 12a, 12b erstrecken sich von dem jeweiligen Bunkerwagen 10a, 10b bis zu dem zugehörigen Fertiger 20, 30 bzw. bis zu dessen Aufnahmekasten 23, 33. Die Bunkerwagen 10a, 10b können einen Aufgabetrichter aufweisen, dessen Hals an bzw. über dem Aufnahmeende der Fördereinrichtung 12a, 12b mündet. Auch die Aufnahmekasten 23, 33 können als Aufgabetrichter ausgebildet sein, um der jeweiligen Einbauvorrichtung 22,32 das Material direkt oder über eine weitere Fördereinrichtung zuzuführen.

Das mit **Fig. 3a,b** **und** **4a,b** gezeigte Beispiel unterscheidet sich von der in **Fig. 1a,b** **und 2a,b** gezeigten Vorrichtung in der Anordnung der Fördereinrichtungen 12a, 12b, die durch eine unterschiedliche Anordnung der jeweiligen Aufnahmekasten 23,33 an PSS-Fertiger 20 und Schotterbettfertiger 30 begründet sein kann. Gegebenenfalls kann durch die unterschiedliche Anordnung der Fördereinrichtungen und der damit erreichten Variation der Abwurfposition eine gleichmäßigere Befüllung des jeweiligen Aufnahmekastens erreicht werden.

Um somit unterschiedlich konstruierte Fertiger 20, 30 in einer Vorrichtung für das erfindungsgemäße Verfahren nutzen zu können, können entweder unterschiedliche Bunkerwagen 10a, 10b vorgesehen sein, die sich in der Anordnung der zugeordneten Fördereinrichtung 12a, 12b in Bezug auf deren Lage quer zur Arbeitsrichtung unterscheiden, oder die Fördereinrichtungen 12a, 12b können in Bezug auf diese Lage verstellbar ausgebildet sein, sodass je nach Anordnung der Bunkerwagen 10a, 10b und nach Konstruktion der eingesetzten Fertiger 20, 30 das Abwurfende der Fördereinrichtung 12a, 12b optimal in Bezug zu der jeweiligen Aufnahmevorrichtung 23, 33 positioniert werden kann.

Darüber hinaus können die Fördereinrichtungen, wenngleich dies auch nicht dargestellt ist, teleskopierbar und/oder drehbar ausgebildet sein, um eine Variabilität auch hinsichtlich Länge und/oder Winkelposition bereitzustellen und damit auch bei abweichender Anordnung und/oder Abstand der Bunkerwagen und Fertiger die Anordnung der Abwurfenden über den Aufnahmevorrichtungen der jeweiligen Fertiger sicherstellen zu können.

In **Fig. 1a****,****b bis 4a****,****b** weist die Vorrichtung jeweils einen Bunkerwagen 10a auf, der dem PSS-Fertiger 20 zugeordnet ist, und einen Bunkerwagen 10b, der dem Schotterbettfertiger 30 zugeordnet ist, wobei die beiden Bunkerwagen 10a, 10b nebeneinander betrieben werden. Selbstverständlich sind von den gezeigten Beispielen Abweichungen innerhalb des Schutzumfangs denkbar, der sich auch auf Arbeitskonstellationen erstreckt, bei denen ein einziger Bunkerwagen verwendet wird, der getrennte Abschnitte bzw. getrennte Aufgabetrichter für die jeweiligen Materialien aufweist, sodass sich die Fördereinrichtungen von den jeweiligen Abschnitten/Aufgabetrichtern des einzigen Bunkerwagens zu den zugeordneten Fertigern erstrecken. Ebenfalls erfindungsgemäß sind Ausführungsformen, bei denen die Bunkerwagen nicht nebeneinander sondern hintereinander oder versetzt zueinander betrieben werden, wobei die Vorrichtungen in diesen Arbeitskonstellationen entsprechend angepasste Fördereinrichtungen aufweisen.

Die beispielhafte Darstellung in **Fig. 7a,b** zeigt, wie im erfindungsgemäßen Verfahren im Anschluss an den Aufbau der Schotterschicht 3 durch den Schotterbettfertiger 30 einer Vorrichtung durch Anordnung von Schwellen 4 auf dem Schotterbett 3 der Neubautrasse, ggf. mit Einbringung von Verfüllschotter 3' zwischen den Schwellen 4, und durch Befestigung von Schienen 5 auf den Schwellen 4 eine eingleisige Bahnstrecke 100 fertiggestellt wird. **Fig. 7c** zeigt eine zweigleisige Bahnstrecke 101, bei der die Neubautrasse zwei parallele Schotterbetten 3 aufweist und die ebenfalls durch ein erfindungsgemäßes Verfahren erstellt werden kann.

**Fig. 5a,b** **und** **6a,b** zeigen dabei eine beispielhafte Ausführungsform einer Vorrichtung zum Erstellen einer solchen zweigleisigen Neubautrasse im erfindungsgemäßen Verfahren. Aus den Draufsichten in **Fig. 5b** **und** **6b** wird ersichtlich, dass die hierzu verwendete Vorrichtung entsprechend den zwei zu erstellenden Schotterbetten 3 zwei Schotterbettfertiger 30 aufweist, die zum Befahren der PS-Schicht 2 jeweils ein Ketten- oder Raupenfahrwerk 31 aufweisen und in einem vorbestimmten Abstand hinter dem PSS-Fertiger 20 betrieben werden, der hier allein die gesamte PS-Schicht 2 einbaut. Auch hier wird dem PSS-Fertiger 20 das erforderlichen Material über eine Fördereinrichtung 12a von dem zugeordneten Bunkerwagen 10a zugeführt, der im gezeigten Beispiel zwischen zwei Bunkerwagen 10b angeordnet ist, in denen Schotter bevorratet wird und von denen sich jeweils eine Fördereinrichtung 12b zu einem jeweiligen Schotterbettfertiger 30 erstreckt. Auch hier erfolgt die Beschickung der Bunkerwagen 10a, 10b mittels Lastkraftwagen 15, die, wie in **Fig. 6a,b** zu sehen ist, das Material durch Abkippen in die jeweiligen Bunkerwagen 10a, 10b überführen.

Auch hierbei sind Abweichungen vom dargestellten Beispiel innerhalb des Schutzumfangs denkbar. So kann eine Alternative beispielsweise vorsehen, dass zur Bevorratung von Schotter nur ein Bunkerwagen eingesetzt wird, der dann allerdings mit zwei Fördereinrichtungen ausgestattet ist, um beiden Schotterbettfertigern Material zuzuführen. Eine weitere Alternative kann zum Erstellen einer zweigleisigen Neubautrasse vorsehen, dass ein einziger Schotterbettfertiger eingesetzt wird, der zwei Einbauvorrichtungen aufweist. Abhängig von der Breite der Neubautrasse kann gegebenenfalls auch mehr als ein PSS-Fertiger eingesetzt werden. Die zwei PSS-Fertiger können dann ebenfalls nebeneinander betrieben werden und über entsprechende Fördereinrichtungen von jeweils einem eigenen zugeordneten Bunkerwagen oder von einem gemeinsamen Bunkerwagen mit dem zum Einbau erforderlichen Material versorgt werden.

Ferner versteht es sich, dass zum Erstellen mehrgleisiger Neubautrassen, d. h. von Neubautrassen mit mehr als zwei Streckengleisen, die Anzahl der eingesetzten Schotterbettfertiger, gegebenenfalls auch der PSS-Fertiger, und der zugeordneten Bunkerwagen und Fördereinrichtungen entsprechend angepasst werden kann. Beispielsweise kann eine Arbeitskonstellation für eine dreigleisige Neubautrasse den parallelen Einsatz von drei Schotterbettfertigern nebeneinander hinter einem einzigen PSS-Fertiger vorsehen, der die PS-Schicht für die dreigleisige Neubautrasse in ihrer gesamten Breite fertigt, wobei vier Bunkerwagen, einer für PSS-Material und drei für Schotter, vor dem PSS-Fertiger betrieben werden. Dabei erstreckt sich eine Fördereinrichtung von dem Bunkerwagen für PSS-Material zu dem PSS-Fertiger, und von den drei Bunkerwagen für Schotter erstreckt sich jeweils eine Fördereinrichtung zu jeweils einem der Schotterbettfertiger. Selbstverständlich sind auch hier die alternativen Arbeitskonstellationen bezüglich Anzahl der Fertiger und Bunkerwagen bzw. Anzahl der Einbauvorrichtungen, die oben im Zusammenhang mit einer zweigleisigen Neubautrasse beschrieben sind, denkbar und vom Schutzumfang umfasst. Entsprechendes gilt auch für vier- oder noch mehrgleisige Neubautrassen.

Grundsätzlich ist für das erfindungsgemäße Verfahren vorgesehen, dass die einzelnen Vorrichtungskomponenten elektronisch verknüpft sind, sodass die einzelnen Arbeitsabläufe automatisiert und verknüpft ablaufen. Zur Vollautomatisierung können zudem die Einbaufertiger mit elektronischen Vermessungs- und Nivelliereinrichtungen verknüpft werden, sodass Höhen und Seitenlagen der Schichten mechanisch/elektronisch/über GPS gesteuert werden können. **Fig. 13 und 14** zeigen hierzu eine Leitschnur 40a sowie Tastvorrichtungen 40b der Fertiger 20, 30 als Vermessungs- und Nivelliereinrichtung. Die Leitschnur 40a, die als Drahtschnur ausgebildet sein kann, wird am Seitenrand entlang der projektierten Neubautrasse in einer zuvor eingemessenen Höhe gespannt und während des Verfahrens als Tastleitung für die Fertiger 20, 30 verwendet. Die Einbaufertiger 20, 30 greifen das Maß dort während der Vorwärtsbewegung laufend ab. Dabei gibt die Leitschnur 40a die Grundlinie (Höhe/Seitenlage) der einzubauenden Schicht vor. In **Fig. 13** sind die einzubauenden Schichten 2, 3 gestrichelt dargestellt, wobei die Leitschnur 40a, die sich senkrecht zur Zeichenebene erstreckt, bezüglich der dargestellten Höhe, die hier dem Oberflächenniveau der einzubauenden Schotterschicht 3 entspricht, lediglich beispielhaft zu verstehen ist. In Abhängigkeit von der Vorwärtsbewegung (Streckenlänge) werden die Einbauparameter des jeweiligen Schichtprofils, d. h. Neigung, Höhe, Breite und dgl., das in der Steuerungsvorrichtung des Fertigers anhand der Planunterlagen zuvor elektronisch hinterlegt wurde, durch die Steuerungsvorrichtung des jeweiligen Fertigers selbstständig, d. h. automatisiert ermittelt. Alternativ kann aber auch eine manuelle Steuerung von Neigung, Stärke, Breite und dgl. durch einen Fertiger-Fahrer an der Leitschnur erfolgen.

Das vorgesehene Profil der jeweiligen Schicht, das von der projektierten Neubautrasse abhängig ist und Parameter wie z. B. Schichtstärke, Schichtneigung und Schichtbreite umfasst, kann durch die Einbaufertiger in manueller und/oder automatischer Steuerungsweise eingestellt werden. Bei der manuellen Steuerungsweise wird die Einbauvorrichtung des jeweiligen Einbaufertigers entsprechend dem vorgesehenen Profil manuell eingestellt. Bei der automatischen Steuerungsweise wird die jeweilige Einbauvorrichtung durch Signale einer Steuerungsvorrichtung eingestellt, in der die Parameter des jeweiligen Profils hinterlegt sind.

Beispiele für weitere Ausführungsformen sind in **Fig. 8a****,****b** bis **Fig. 11a****,****b** gezeigt. In **Fig. 8a,b** und **Fig. 9a,b** hat der PSS-Fertiger 20 eine zusätzliche Planier- oder Verdichtvorrichtung, nämlich den Verdichtbalken 24; in **Fig. 10a,b** und **Fig. 11a,b** zeigt der PSS-Fertiger 20 den Verdichtbalken 24 und der Schotterbettfertiger 30 hat ebenfalls eine Planier- oder Verdichtvorrichtung, nämlich auch einen Verdichtbalken 34, um jeweils die eingebaute PSS 2 bzw. Schotterschicht 3 zu planieren und zu verdichten.

Die zusätzlichen Planier- und/oder Verdichtvorrichtungen 24, 34 sind hier schematisch dargestellt und hinter der jeweiligen Einbauvorrichtung 22, 32 angeordnet.

Wie in **Fig. 10b** **und** **11b** zu sehen ist, erstreckt sich der Verdichtbalken 24 des PSS-Fertigers 20 über die gesamte Breite der eingebauten PSS 2, um diese im entsprechenden vorgegebenen Profil zu planieren und zu verdichten. Die Breite des Verdichtbalkens 34 eines Schotterbettfertigers 30 entspricht der Breite des jeweiligen Schotterbetts bzw. der jeweiligen Schotterschicht 3, d. h. im dargestellten Beispiel der zweigleisigen Neubautrasse der Hälfte der Gesamtbreite. Anders als dargestellt, kann die Breite der Schotterschicht auch kleiner sein als die Hälfte der Gesamtbreite der zweigleisigen Neubautrasse.

### BEZUGSZEICHENLISTE

- 1: Erdplanum
- 2: PS-Schicht
- 3: Schotterschicht
- 3': Verfüllschotter
- 4: Schwelle
- 5: Schiene
- 10a: Bunkerwagen PSS-Material
- 10b: Bunkerwagen Schotter
- 11: Raupen-/Kettenfahrwerk
- 12a: Fördereinrichtung PSS-Material
- 12b: Fördereinrichtung Schotter
- 15: Lastkraftwagen
- 20: PSS-Fertiger
- 21: Raupen-/Kettenfahrwerk
- 22: Einbauvorrichtung
- 23: Aufnahmekasten
- 24: Verdichtbalken
- 30: Schotterbettfertiger
- 31: Raupen-/Kettenfahrwerk
- 32: Einbauvorrichtung
- 33: Aufnahmekasten
- 34: Planier-/Verdichtvorrichtung
- 40a, 40b: Vermessungs- und Nivelliereinrichtungen

- 100: eingleisige Bahnstrecke
- 101: zweigleisige Bahnstrecke

- A: Arbeitsrichtung
- M: Materialrichtung
- K: PSS-Material
- S: Schotter

## Patentansprüche

1. Verfahren zum Erstellen einer Neubautrasse für eine zumindest eingleisige Bahnstrecke (100, 101) bei ausgangsmäßig nicht vorhandenem Gleis, wobei die Neubautrasse zumindest eine PS-Schicht (2) und eine Schotterschicht (3) aufweist und die PS-Schicht (2) auf einem Erdplanum (1) und die Schotterschicht (3) auf der PS-Schicht (2) in einer Arbeitsrichtung (A) in einem kontinuierlichen Arbeitsablauf aufgebaut werden, wobei die PS-Schicht (2) von einem PS-Schichtfertiger (20) und die Schotterschicht (3) von einem Schotterbettfertiger (30) aufgebaut werden, der in einem vorbestimmten Abstand in Bezug auf die Arbeitsrichtung (A) hinter dem PSS-Fertiger (20) betrieben wird und mit einem Ketten- oder Raupenfahrwerk (31) zum Befahren der PS-Schicht (2) ausgestattet ist, **dadurch gekennzeichnet, dass** dem PSS-Fertiger (20) und dem Schotterbettfertiger (30) mittels jeweils einer zugeordneten Fördereinrichtung (12a, 12b) die zum Aufbau der PS-Schicht (2) und der Schotterschicht (3) erforderlichen Materialien (K, S) von zumindest einem Bunkerwagen (10a, 10b) zugeführt werden, der in einem vorbestimmten Abstand in Bezug auf die Arbeitsrichtung (A) vor dem PSS-Fertiger (20) betrieben wird.

2. Verfahren nach Anspruch 1,
**dadurch gekennzeichnet, dass**
das zum Aufbau der PS-Schicht (2) erforderliche Material (K) auf einem ersten Bunkerwagen (10a) bevorratet wird und von dort über die zugeordnete Fördereinrichtung (12a) zu einer Aufnahmevorrichtung (23) des PSS-Fertigers (20) transportiert wird, und
das zum Aufbau der Schotterschicht (3) erforderliche Material (S) auf einem zweiten Bunkerwagen (10b), der neben dem ersten Bunkerwagen (10a) betrieben wird, bevorratet wird und von dort über die zugeordnete Fördereinrichtung (12b) zu einer Aufnahmevorrichtung (33) des Schotterbettfertigers (30) transportiert wird.

3. Verfahren nach Anspruch 2,
**dadurch gekennzeichnet, dass**
die Fördereinrichtungen (12a, 12b) in Länge, Lage und/oder Winkelposition verstellbar ausgebildet sind, und ein Abwurfende der Fördereinrichtung (12a, b) in Bezug zu der Aufnahmevorrichtung (23, 33) positioniert wird.

4. Verfahren nach zumindest einem der Ansprüche 1 bis 3,
**dadurch gekennzeichnet, dass**
zum Erstellen einer Neubautrasse für eine zweigleisige oder mehrgleisige Bahnstrecke (101) für jedes zu bauende Streckengleis jeweils ein Schotterbettfertiger (30) eingesetzt wird, wobei die zwei oder mehr Schotterbettfertiger (30) nebeneinander eingesetzt werden, und wobei den Schotterbettfertigern (30) über jeweils eine zugeordnete Fördereinrichtung (12b) das zum Aufbau der jeweiligen Schotterschicht (3) erforderliche Material (S) von dem zumindest einen Bunkerwagen (10a, 10b) zugeführt wird, wobei bevorzugt jedem Schotterbettfertiger (30) ein eigener Bunkerwagen (10b) zugeordnet ist.

5. Verfahren nach zumindest einem der Ansprüche 1 bis 4,
**dadurch gekennzeichnet, dass**
das zum Aufbau der PS-Schicht (2) erforderliche Material (K) durch den PSS-Fertiger (20) mittels einer Einbauvorrichtung (22) eingebaut wird,
und das zum Aufbau der Schotterschicht (3) erforderliche Material (S) durch den Schotterbettfertiger (30) mittels einer Einbauvorrichtung (32) eingebaut wird,
wobei die jeweilige Einbauvorrichtung (22,32) die PS-Schicht (2) und die Schotterschicht (3) gemäß jeweils eines für die PS-Schicht (2) und die Schotterschicht (3) vorbestimmten Profils, umfassend Höhe, Breite, Form, Lage und Neigung, einbaut.

6. Verfahren nach Anspruch 5,
**dadurch gekennzeichnet, dass**
Höhen und Seitenlagen des Erdplanums (1) vermessen, nivelliert und erfasst werden und bei der Vorbestimmung des jeweiligen Profils der PS-Schicht (2) und der Schotterschicht (3) berücksichtigt werden,
wobei zum Vermessen und Erfassen der Höhen und Seitenlagen des Erdplanums (1) bevorzugt Vermessungs- und Nivelliereinrichtungen (40a, 40b) eingesetzt werden, die über zumindest eine Steuerungsvorrichtung mit der jeweiligen Einbauvorrichtung (22,32) verknüpft sind, sodass das Einbauen der PS-Schicht (2) und der Schotterschicht (3) mit dem jeweils vorbestimmten Profil automatisiert erfolgt.

7. Verfahren nach zumindest einem der Ansprüche 1 bis 6,
**dadurch gekennzeichnet, dass**
eine Fahrgeschwindigkeit des PSS-Fertigers (20), des Schotterbettfertigers (30) und des zumindest einen Bunkerwagens (10a, 10b) und
eine Einbaugeschwindigkeit des PSS-Fertigers (20) und des Schotterbettfertigers (30) aufeinander abgestimmt werden, und
eine Fördergeschwindigkeit der Fördereinrichtungen (10a, 10b) auf die Einbaugeschwindigkeit des PSS-Fertigers (20) und des Schotterbettfertigers (20) abgestimmt wird.

8. Verfahren nach zumindest einem der Ansprüche 5 bis 7,
**dadurch gekennzeichnet, dass**
die aufgebaute PS-Schicht (2) durch eine Planier- und/oder Verdichtvorrichtung (24) des PSS-Fertigers (20), die hinter der Einbauvorrichtung (22) angeordnet ist, planiert und/oder verdichtet wird,
und/oder
die aufgebaute Schotterschicht (3) durch eine Planier- und/oder Verdichtvorrichtung (34) des Schotterbettfertigers (30), die hinter der Einbauvorrichtung (32) angeordnet ist, planiert und/oder verdichtet wird.

9. Verfahren nach zumindest einem der Ansprüche 1 bis 8,
**dadurch gekennzeichnet, dass**
der zumindest eine Bunkerwagen (10a, 10b) mit den zum Aufbau der PS-Schicht (2) und der Schotterschicht (3) erforderlichen Materialien (K, S) durch einen oder mehrere Lastkraftwagen (15) beschickt wird, der den zumindest einen Bunkerwagen (10a, 10b) von vorne in Bezug auf die Arbeitsrichtung (A) über das Erdplanum (1) anfährt.

## Claims

1. Method for building a new ballastway for an at least single-track rail line (100, 101) for an initially non-existing track, wherein the new ballastway comprises at least a PS layer (2) and a ballast layer (3) and the PS layer (2) is built on a ground subgrade (1) and the ballast layer (3) is built on the PS layer (2) in a continuous work sequence in a working direction (A),
wherein
the PS layer (2) is built by a PS layer finisher (20) and the ballast layer (3) is built by a ballast bed finisher (30) which is operated at a predetermined distance behind the PSL finisher (20) in relation to the working direction (A) and is provided with a chain or crawler running gear (31) for traveling on the PS layer (2),
**characterized in that**
the materials (K, S) required for building the PS layer (2) and the ballast layer (3) are supplied to the PSL finisher (20) and to the ballast bed finisher (30) by means of a respective correlated conveying device (12a, 12b) from at least one open-top wagon (10a, 10b) which is operated at a predetermined distance in front of the PSL finisher (20) in relation to the working direction (A).

2. Method according to claim 1,
**characterized in that**
the material (K) required for building the PS layer (2) is stored in a first open-top wagon (10a) and is transported from there by the correlated conveying device (12a) to a receiving device (23) of the PSL finisher (20), and
the required material (S) for building the ballast layer (3) is stored in a second open-top wagon (10b) that is operated adjacent to the first open-top wagon (10a) and is transported from there by the correlated conveying device (12b) to a receiving device (33) of the ballast bed finisher (30).

3. Method according to claim 2,
**characterized in that**
the conveying devices (12a, 12b) are embodied to be adjustable in length, position and/or angle position and a discharge end of the conveying device (12a, b) is positioned in relation to the receiving device (23, 33).

4. Method according to at least one of the claims 1 to 3,
**characterized in that**,
for producing a new ballastway for a double-track or multi-track rail line (101), for each of the tracks of the line to be constructed a respective ballast bed finisher (30) is employed, wherein the two or more ballast bed finishers (30) are employed adjacent to each other, and wherein the material (S) required for building the respective ballast layer (3) is supplied to the ballast bed finishers (30) by a respective correlated conveying device (12b) from the at least one open-top wagon (10a, 10b), wherein preferably each ballast bed finisher (30) has correlated therewith its own open-top wagon (10b).

5. Method according to at least one of the claims 1 to 4,
**characterized in that**
the material (K) required for building the PS layer (2) is installed by the PS finisher (20) by means of an installation device (22),
and the material (S) required for building the ballast layer (3) is installed by the ballast bed finisher (30) by means of an installation device (32),
wherein the respective installation device (22, 32) installs the PS layer (2) and the ballast layer (3) according to a respective predetermined profile for the PS layer (2) and for the ballast layer (3), comprising height, width, shape, position and slant.

6. Method according to claim 5,
**characterized in that**
heights and lateral positions of the ground subgrade (1) are surveyed, leveled, and recorded and taken into consideration for predetermining the respective profile of the PS layer (2) and of the ballast layer (3),
wherein for surveying and recording the heights and lateral positions of the ground subgrade (1) preferably surveying and leveling devices (40a, 40b) are employed that are linked by at least one control unit with the respective installation device (22, 32) so that the installation of the PS layer (2) and of the ballast layer (3) with the respective predetermined profile is performed in an automated manner.

7. Method according to at least one of the claims 1 to 6,
**characterized in that**
a travel speed of the PSL finisher (20), of the ballast bed finisher (30), and of the at least one open-top wagon (10a, 10b) and
an installation speed of the PSL finisher (20) and of the ballast bed finisher (30) are matched to each other, and
a conveying speed of the conveying devices (10a, 10b) is matched to the installation speed of the PSL finisher (20) and of the ballast bed finisher (20).

8. Method according to at least one of the claims 5 to 7,
**characterized in that**
the installed PS layer (2) is leveled and/or compacted by a leveling and/or compaction device (24) of the PSL finisher (20) that is arranged behind the installation device (22),
and/or
the installed ballast layer (3) is leveled and/or compacted by a leveling and/or compaction device (34) of the ballast bed finisher (30) that is arranged behind the installation device (32).

9. Method according to at least one of the claims 1 to 8,
**characterized in that**
the at least one open-top wagon (10a, 10b) is loaded with the materials (K, S) required for building the PS layer (2) and the ballast layer (3) by one or more trucks (15) that approach the at least one open-top wagon (10a, 10b) across the ground subgrade (1) from the front in relation to the working direction (A).

## Revendications

1. Procédé pour la construction d'une nouvelle route pour une ligne ferroviaire au moins à une voie (100, 101), avec voie non existante côté départ, la nouvelle route présentant au moins une couche de protection de plateforme (2) et une couche de ballast (3), la couche de protection de plateforme (2) étant construite sur une plateforme de terre (1) et la couche de ballast (3) sur la couche de protection de plateforme (2) dans un processus de travail continu dans une direction de travail (A), la couche de protection de plateforme (2) étant construite par un finisseur de couche de protection de plateforme (20) et la couche de ballast (3) par un finisseur de couche de ballast (30) qui est exploité à une distance prédéterminée par rapport à la direction de travail (A) derrière le finisseur de couche de protection de plateforme (20) et qui est équipé d'un châssis à chaînes ou à chenilles (31) pour traverser la couche de protection de plateforme (2),
**caractérisé en ce que**
les matériaux (K, S) nécessaires à la construction de la couche de protection de plateforme (2) et de la couche de ballast (3) sont amenés depuis au moins un wagon-silo (10a, 10b) qui est exploité à une distance prédéterminée par rapport à la direction de travail (A) devant le finisseur de couche de protection de plateforme (20), au finisseur de couche de protection de plateforme (20) et au finisseur de couche de ballast (30) au moyen d'un convoyeur (12a, 12b) respectivement affecté.

2. Procédé conformément à la revendication 1,
**caractérisé en ce que**
le matériau (K) nécessaire à la construction de la couche de protection de plateforme (2) est stocké sur un premier wagon-silo (10a) et transporté de là vers un dispositif de réception (23) du finisseur de couche de protection de plateforme (20) au moyen du convoyeur (12a) affecté et
le matériau (S) nécessaire à la construction de la couche de ballast (3) est stocké sur un deuxième wagon-silo (10b) qui est exploité en plus du premier wagon-silo (10a), et transporté de là vers un dispositif de réception (33) du finisseur de couche de ballast (30) au moyen du convoyeur (12b) affecté.

3. Procédé conformément à la revendication 2,
**caractérisé en ce que**
les convoyeurs (12a, 12b) sont réglables en longueur, dans la localisation et/ou la position angulaire et une extrémité d'éjection du convoyeur (12a, b) est positionnée par rapport au dispositif de réception (23, 33).

4. Procédé conformément au moins à l'une des revendications 1 à 3,
**caractérisé en ce que**
pour la construction d'une nouvelle route, un finisseur de couche de ballast (30) est mis en œuvre pour chaque voie à construire pour une ligne ferroviaire (101) à deux ou plusieurs voies, les deux finisseurs de couche de ballast (30) ou plus étant mis en œuvre en parallèle et le matériau (S) nécessaire à la construction de la couche de ballast (3) respective étant amené par au moins un wagon-silo (10a, 10b) aux finisseurs de couche de ballast (30) au moyen d'un convoyeur (12b) respectivement affecté, un propre wagon-silo (10b) étant préférablement affecté à chaque finisseur de couche de ballast (30).

5. Procédé conformément au moins à l'une des revendications 1 à 4,
**caractérisé en ce que**
le matériau (K) nécessaire à la construction de la couche de protection de plateforme (2) est monté par le finisseur de couche de protection de plateforme (20) au moyen d'un dispositif de montage (22),
et le matériau (S) nécessaire à la construction de la couche de ballast (3) est monté par le finisseur de couche de ballast (30) au moyen d'un dispositif de montage (32), le dispositif de montage (22, 32) respectif montant la couche de protection de plateforme (2) et la couche de ballast (3) conformément à un profil prédéterminé pour la couche de protection de plateforme (2) et la couche de ballast (3), englobant la hauteur, la largeur, la forme, la position et l'inclinaison.

6. Procédé conformément à la revendication 5,
**caractérisé en ce que**
les hauteurs et les positions latérales de la plateforme de terre (1) sont mesurées, nivelées, enregistrées et prises en considération dans la prédétermination du profil respectif de la couche de protection de plateforme (2) et de la couche de ballast (3), des dispositifs de mesure et de nivellement (40a, 40b) qui sont liés au dispositif de montage (22, 32) respectif par au moins un dispositif de commande, étant préférablement mis en œuvre pour la mesure et l'enregistrement des hauteurs et des positions latérales de la plateforme de terre (1) de telle sorte que le montage de la couche de protection de plateforme (2) et de la couche de ballast (3) avec le profil respectivement prédéterminé s'effectue de manière automatisée.

7. Procédé conformément au moins à l'une des revendications 1 à 6,
**caractérisé en ce que**
une vitesse de translation du finisseur de couche de protection de plateforme (20), du finisseur du couche de ballast (30) et au moins d'un wagon-silo (10a, 10b) et une vitesse de montage du finisseur de couche de protection de plateforme (20) et du finisseur du couche de ballast (30) sont adaptées l'une à l'autre et
une vitesse de convoyage des convoyeurs (10a, 10b) est adaptée à la vitesse de montage du finisseur de couche de protection de plateforme (20) et du finisseur de couche de ballast (30).

8. Procédé conformément au moins à l'une des revendications 5 à 7,
**caractérisé en ce que**
la couche de protection de plateforme (2) montée est nivelée et/ou compactée par un dispositif de nivellement et/ou de compactage (24) du finisseur de couche de protection de plateforme (20), qui est disposé derrière le dispositif de montage (22), et/ou
la couche de ballast (3) montée est nivelée et/ou compactée par un dispositif de nivellement et/ou de compactage (34) du finisseur du couche de ballast (30), qui est disposé derrière le dispositif de montage (32).

9. Procédé conformément au moins à l'une des revendications 1 à 8,
**caractérisé en ce que**
au moins un wagon-silo (10a, 10b) est chargé avec les matériaux (K, S) nécessaires à la construction de la couche de protection de plateforme (2) et de la couche de ballast (3), par un ou plusieurs camions (15) roulant sur la plateforme de terre (1) jusqu'au moins un wagon-silo (10a, 10b) depuis l'avant par rapport à la direction de travail (A).
